# FASCICULE DE BREVET EUROPEEN

(11) **EP 0 775 072 B1**
(45) Date de publication et mention de la délivrance du brevet: **25.11.1998**
(21) Numéro de dépôt: 95928523.0
(22) Date de dépôt: 09.08.1995
(51) Int. Cl.: B65D 1/02

(54) **BOUTEILLE A VOLUME VARIABLE**
FLASCHE MIT VERÄNDERLICHEM VOLUMEN
VARIABLE VOLUME BOTTLE

(30) Priorité: 10.08.1994 FR 9409910; 11.01.1995 FR 9500271
(43) Date de publication de la demande: 28.05.1997
(73) Titulaire: Vatelot, Yves, 33450 Saint Loubes (FR); Demeester, Jacques Honoré Marius, 6900 Lugano (CH)
(72) Inventeur: Vatelot, Yves, 33450 Saint Loubes (FR); Demeester, Jacques Honoré Marius, 6900 Lugano (CH)
(74) Mandataire: Durand, Yves Armand Louis
(86) Numéro de dépôt international: FR9501070
(87) Numéro de publication internationale: WO9605114

(56) Documents cités:
- DE-U- 8 900 480
- DE-U- 9 316 296
- FR-A- 912 198
- US-A- 3 966 085
- US-A- 4 456 134

## Description

La présente invention concerne un système d'une bouteille, par exemple en plastique, à volume variable, destinée à contenir un liquide, notamment une boisson gazeuse ou gazéifiée (désignée dans la suite par boisson gazeuse) et d'un dispositif coopérant associé.

On utilise souvent pour contenir un liquide alimentaire une bouteille en plastique sensiblement cylindrique ou polygonale ayant à sa partie supérieure un goulot à travers lequel le liquide peut être introduit dans la bouteille ou versé à l'extérieur de celle-ci.

Dans le cas de boissons pétillantes ou gazeuses, les bouteilles à volume fixe ne permettent pas de conserver de manière satisfaisante leur teneur en gaz au cours de leur consommation.

En effet, avant la première utilisation de la bouteille, c'est-à-dire avant sa première ouverture, le volume de gaz surmontant le liquide contenu est réduit au minimum dans la zone intérieure au goulot et un équilibre de pression s'établit entre le gaz dissous dans le liquide et le gaz surmontant ce dernier. La teneur en gaz initiale du liquide est déterminée par cet équilibre de pression et peut être prédéterminée dans le cas d'une gazéification du liquide.

A chaque utilisation successive de la bouteille, une partie du liquide contenu est versée à l'extérieur et l'air pénètre dans la bouteille en remplaçant en volume égal le liquide versé à l'extérieur.

Après chaque utilisation, un nouvel équilibre de pression s'établit entre le volume de gaz surmontant le liquide et les bulles de gaz dissoutes dans ce dernier. Les bulles de gaz migrent vers la surface du liquide pour venir équilibrer la pression à l'intérieur de la bouteille.

En conséquence, à chaque utilisation, l'air qui pénètre dans la bouteille diminue la pression partielle du gaz surmontant le liquide et provoque donc une dégazéification de ce dernier.

Ce phénomène physique est d'autant plus important que les utilisations sont espacées dans le temps, ce qui se produit généralement lorsque des bouteilles dites "familiales" sont utilisées, à savoir des bouteilles ayant une capacité volumétrique de 1,5 ou 2 litres par exemple.

Cette dégazéification constitue un inconvénient majeur dans la consommation des boissons gazeuses car la diminution de la teneur en gaz de ces boissons conduit à une altération de leur goût.

On connaît déjà d'après le document US-A-4 456 134 au nom de Cooper, un récipient ayant une ouverture supérieure pour le remplissage et le versement de boissons gazeuses, laquelle ouverture se prolonge vers le fond du récipient par une paroi médiane flexible et compressible ou déformable. Ce document propose également un appareil reliant extérieurement la partie supérieure au fond du récipient pour régler de manière progressive et maintenir le volume interne de celui-ci.

Cet appareil externe enferme au moins partiellement et concentriquement le récipient ou bien est excentré par rapport à celui-ci de manière à s'adapter facilement aux différents types de récipients existants et pouvoir être réutilisé en totalité ou en partie sur un autre récipient, après consommation totale du liquide contenu dans le récipient d'origine.

La solution proposée par Cooper a comme inconvénient la nécessité pour l'utilisateur d'emporter toujours avec soi l'appareil externe permettant de maintenir la bouteille dans un état de volume réduit, ce qui augmente de manière significative l'encombrement de la bouteille dans le sac de l'utilisateur par exemple, sans compter que l'utilisateur peu aisément oublier d'emporter avec lui cet appareil.

Par ailleurs, après le remplissage initial des bouteilles lors du conditionnement, ces dernières sont stockées pendant un délai plus ou moins long dans des entrepôts ou des centres de distribution où le consommateur viendra ultérieurement acheter la boisson souhaitée.

Pendant cette période de stockage, les bouteilles, qui ont toujours une certaine élasticité, finissent généralement par se déformer et s'allonger sous l'effet de la forte pression interne exercée par le gaz dissous dans le liquide, ce qui conduit à la formation d'un espace d'air surmontant le liquide dans la bouteille, dans lequel espace le gaz peut s'échapper et entraîner ainsi une dégazéification préalable de la boisson, avant qu'un appareil externe puisse être utilisé.

On peut également, lors du conditionnement de la bouteille, tenir compte de cet allongement de la bouteille lors de son stockage, en la remplissant avec une quantité de boisson suffisante pour occuper le volume initial ou au repos de la bouteille augmenté de l'allongement estimé. Dans ce cas toutefois, il se produira un dégorgement du

liquide hors de la bouteille lors de sa première ouverture par l'utilisateur par relaxation élastique de la bouteille vers son état de volume initial, ce qui est inacceptable.

On connaît également un autre système visant à pallier la dégazéification des boissons au cours de leur consommation, qui propose d'équiper la bouteille, après sa première ouverture et après chaque utilisation ultérieure, d'un bouchon de fermeture spécial à clapet anti-retour, et d'établir une surpression de gaz dans le volume d'air surnageant le liquide pour rétablir l'équilibre de pression initial et éliminer l'échappement d'anhydride carbonique gazeux dans la bouteille.

Ce système connu a toutefois pour inconvénient un coût élevé, une utilisation contraignante et surtout ce système ne limite, de manière surprenante, qu'imparfaitement l'échappement du gaz dissous dans le liquide.

Par ailleurs, l'augmentation du volume d'air contenu dans la bouteille au cours de son utilisation, ainsi qu'une introduction éventuelle d'air sous pression, peuvent également constituer un inconvénient du point de vue sanitaire, du fait de la pollution possible du liquide par l'air pénétrant dans la bouteille.

La présente invention a donc pour but d'éliminer les inconvénients précités et de proposer un système d'une bouteille à volume variable et d'un dispositif coopérant associé permettant d'éviter totalement que le liquide contenu s'évente depuis son conditionnement initial jusqu'à sa consommation totale, que soit de fabrication peu coûteuse et d'utilisation simple.

A cet effet, la présente invention a pour objet un système d'une bouteille à volume variable destinée à contenir notamment un liquide à teneur en gaz, du type comportant une paroi latérale externe déformable, et d'un dispositif coopérant associé pour maintenir la bouteille dans l'un d'une succession d'états de volume interne et autoriser sa déformation progressive d'un état de volume donné à un autre état de volume notamment plus réduit de manière à conformer le volume interne de la bouteille au volume de liquide restant dans celle-ci, caractérisé en ce que le dispositif précité est intégré à l'intérieur de la bouteille et retenu dans celle-ci.

Selon une autre caractéristique de l'invention, la déformation se fait dans la direction longitudinale de la bouteille et le dispositif est coaxial à l'axe longitudinal de la bouteille et symétrique par rapport à celui-ci.

Dans une forme de réalisation particulière, la paroi latérale externe déformable de la bouteille se présente sous la forme d'une paroi plissée, par exemple en accordéon ou en soufflet.

Selon encore une autre caractéristique de l'invention, le dispositif est formé d'un moyen d'arrêt anti-retour coopérant avec un moyen de guidage de la déformation, de préférence dès le conditionnement du liquide dans la bouteille, l'un au moins desdits moyens étant retenu soit par la partie inférieure ou la partie supérieure de la bouteille, soit par les deux.

Au sens de l'invention, les parties supérieure et inférieure de la bouteille sont espacées par la paroi déformable précitée et l'ouverture pour le remplissage et le versement du liquide est pratiquée dans la partie supérieure. La partie inférieure peut être formée par le fond de la bouteille et la partie supérieure par le goulot ou même le bouchon.

Dans un premier mode de réalisation de l'invention, le moyen d'arrêt anti-retour comporte un mécanisme d'encliquetage anti-retour et un organe d'arrêt retenu par la partie supérieure de la bouteille par l'intermédiaire du moyen de guidage et coopèrant avec la paroi plissée de la bouteille.

Dans une forme de réalisation, la configuration plissée de la paroi cylindrique circulaire de la bouteille présente des lignes de pliage hélicoïdales de manière à coopérer avec l'organe d'arrêt qui est retenu en appui par l'intermédiaire d'une tige verticale formant moyen de guidage dans le goulot de la bouteille, la rotation de la tige dans le goulot étant rendue unidirectionnelle dans le sens d'une réduction de volume de la bouteille par le mécanisme d'encliquetage anti-retour.

On peut prévoir que l'organe d'arrêt coopère avec l'intérieur d'une spire formée par la paroi plissée hélicoïdale de la bouteille, ou bien que celui-ci s'appuie sous des rebords périphériques qui fond radialement saillie vers l'intérieur de la bouteille à partir des lignes de pliage hélicoïdales.

L'organe d'arrêt peut être formé d'un disque ajouré ou fragmentaire de diamètre sensiblement égal au diamètre interne de la bouteille et parallèle aux lignes de pliage de la paroi plissée.

Bien entendu, le disque ajouré peut être remplacé par une pluralité de pales rayonnant à partir de la tige précitée. Dans un autre mode de réalisation, le moyen de guidage s'étend sensiblement longitudinalement dans la bouteille à partir de sa partie inférieure ou de sa partie supérieure et le moyen d'arrêt anti-retour est formé de rebords périphériques perpendiculaires à l'axe de la bouteille et en saillie vers l'intérieur de la bouteille à partir des lignes de pliage radialement internes de la paroi plissée et d'au moins un cran ou saillant supporté par le moyen de guidage et venant en prise avec ces rebords.

Le moyen de guidage peut être formé d'un cylindre cranté extérieurement et coaxial à la bouteille, les crans du cylindre étant adjacents à la paroi plissée de la bouteille.

En variante, le moyen de guidage peut être une tige longitudinale supportant une ou plusieurs pales dont l'extrémité libre est crantée et dont la longueur est égale à la distance séparant deux faces latérales opposées de la bouteille.

Dans encore un autre mode de réalisation de l'invention, le moyen de guidage est en au moins deux pièces partiellement emboîtées l'une dans l'autre qui sont retenues respectivement par la partie inférieure et la partie supérieure de la bouteille et qui rentrent davantage l'une dans l'autre lors d'une réduction de volume de la bouteille, le moyen d'arrêt anti-retour étant prévu au moins en partie entre lesdites pièces.

On peut prévoir que le moyen d'arrêt anti-retour comporte un organe d'ancrage sur le fond de la bouteille et un autre organe coopérant associé destiné à être introduit par le goulot pour venir s'accrocher sur ledit organe d'ancrage.

De préférence, les parties inférieure et supérieure sont suffisamment rigides pour éviter leur déformation lors de la contraction de la bouteille.

Dans une première forme de réalisation, le moyen de guidage est formé d'une tige ou d'un tube télescopique à tronçons emboîtables qui s'étendent axialement dans la bouteille et le moyen d'arrêt anti-retour est constitué de crans ou de dents formés au moins partiellement sur la paroi interne et/ou externe des tronçons emboîtables.

Bien entendu, les dents peuvent être remplacées par de simples bossages et les crans par des rainures ou fentes.

Si le tube télescopique est en deux tronçons seulement, l'un des tronçons a des dents sur sa face externe, alors que l'autre tronçon a des crans sur sa face interne, ou vice-versa.

Lorsque le tube télescopique comporte au moins trois tronçons emboîtables, ces derniers sont crantés à la fois sur leurs faces interne et externe, à l'exception des deux tronçons d'extrémité qui sont crantés sur une face seulement.

Bien entendu, les faces crantées en regard de deux tronçons emboîtés peuvent comporter sur l'un des tronçons des dents et sur l'autre tronçon des rainures ou des fentes.

Dans une autre forme de réalisation, le moyen de guidage est formé d'une tige et d'un cylindre creux qui s'étendent axialement dans la bouteille et le moyen d'arrêt anti-retour comporte un filetage externe sur la tige précitée et une partie filetée intérieurement au voisinage de l'extrémité libre du tube précité, ladite partie filetée intérieurement étant apte à se visser sur la tige filetée dans le sens d'une réduction de volume de la bouteille et bloquée en rotation par exemple par un mécanisme d'encliquetage dans le sens inverse.

Lorsque la partie filetée intérieurement fait corps avec le tube, le tube étant actionnable en rotation par son extrémité supérieure accessible au niveau du goulot et le mécanisme d'encliquetage précité est prévu entre cette extrémité supérieure et la paroi interne du goulot de la bouteille.

On peut prévoir que le pas du filetage soit suffisamment fin pour empêcher un dévissage spontané.

En revanche, si la partie filetée intérieurement est une pièce séparée formant écrou encagé dans l'extrémité libre du tube, l'extrémité supérieure de ce tube est immobilisée en rotation dans le goulot et le mécanisme d'encliquetage précité est prévu entre ledit écrou et la paroi interne du tube.

Dans ce cas, on peut réduire le volume de la bouteille par un simple mouvement de compression, à la manière d'un enfant qui "arme" le pivotement d'une toupie de jeu.

Dans une variante de réalisation, le moyen de guidage est formé d'une tige qui est solidaire intérieurement de la bouteille, de préférence axialement, et d'une armature qui fait saillie sensiblement perpendiculairement de la paroi interne de la bouteille, par exemple à plusieurs branches en croix, et percée en son centre pour le passage de ladite tige et le moyen d'arrêt anti-retour comporte des crans ou dents sur la tige précitée coopérant avec une languette flexible formant taquet d'arrêt solidaire de l'armature précitée et faisant saillie radialement dans le perçage précité.

Selon encore un autre mode de réalisation de l'invention, le moyen de guidage est formé par un lien flexible qui s'étend axialement depuis le fond de la bouteille et s'engage dans un guide à passage interne en zig-zag ou coudé retenu à la partie supérieure de la bouteille et le moyen d'arrêt anti-retour comporte des crans dans le passage en zig-zag du guide et coopérant avec des dents formées le long du lien flexible.

D'une manière générale, on peut également prévoir que le dispositif coopérant précité, lorsqu'il est retenu au niveau du goulot, ne soit pas fixé à ce dernier mais sollicité en appui simple par la mise en prise du moyen de guidage et du moyen d'arrêt anti-retour.

La surface d'appui du dispositif au niveau du goulot peut être soit tronconique pour venir reposer sur une surface correspondante à l'intérieur du goulot, soit constituée par une collerette venant coiffer l'extrémité supérieure de l'ouverture du goulot, ou reposer sur un épaulement correspondant ménagé à l'intérieur du goulot.

D'une manière générale, le moyen d'arrêt anti-retour assure aussi une fonction de frein empêchant une contraction spontanée de la bouteille, du fait par exemple de la pente des dents, de l'élasticité des fentes, des mécanismes d'encliquetage ou de la friction entre les parties emboîtables.

Dans un autre mode de réalisation particulier, le dispositif est formé d'un moyen d'arrêt anti-retour coopérant avec la paroi intérieure plissée de la bouteille qui sert de moyen de guidage à la déformation, ledit moyen d'arrêt comportant des rebords périphériques qui font saillie vers l'intérieur de la bouteille, à partir des lignes de pliage les plus internes de la paroi plissée et d'une pluralité d'éléments formant crochets en saillie de chaque rebord dans le sens de la hauteur de la bouteille et aptes à s'accrocher au rebord immédiatement adjacent pour bloquer la bouteille en position contractée.

On peut prévoir aussi que les crochets précités soient disposés en quinconce sur les différents rebords périphériques et peuvent présenter des longueurs variables.

L'invention sera mieux comprise et d'autres buts, caractéristiques, détails et avantages de celle-ci apparaîtront plus clairement au cours de la description explicative qui va suivre de plusieurs modes de réalisation actuellement préférés de l'invention, donnés uniquement à titre d'exemples illustratifs et non limitatifs en référence aux dessins schématiques annexés, dans lesquels :
La figure 1 est une vue en élévation et en coupe axiale d'une bouteille conforme à un premier mode de réalisation du système de l'invention, dans lequel le dispositif interne à la bouteille est télescopique.
Les figures 2A à 2D sont des vues agrandies d'un détail de la figure 1, indiqué respectivement par les flèches IIA à IID.
La figure 3 est une vue analogue à la figure 2D, mais représentant une variante de réalisation du bouchon.
La figure 4 est une vue analogue à la figure 1, mais représentant une variante de réalisation.
La figure 5 est une vue agrandie et en coupe du dispositif interne de la figure 4 suivant la ligne V-V.
La figure 6 est une vue analogue à la figure 1, mais représentant encore une autre variante de réalisation.
La figure 7 est une vue agrandie et partielle du dispositif interne à la bouteille de la figure 6, en regardant dans la direction de la flèche VII.
La figure 8 est une vue analogue à la figure 6, mais représentant un autre mode de réalisation du système de l'invention.
La figure 9 est une vue agrandie et de dessus de la bouteille de la figure 8, suivant la flèche IX.
La figure 10 est une vue analogue à la figure 8, mais représentant une variante de réalisation.
La figure 11 est une vue agrandie et en coupe du dispositif interne de la figure 10 suivant la ligne XI-XI.
La figure 12 est une vue analogue à la figure 1, mais représentant encore un autre mode de réalisation du système de l'invention.
La figure 13 est une vue agrandie et en coupe d'un détail de la figure 12 indiqué par la flèche XIII.
La figure 14 est une vue analogue à la figure 1, mais représentant un quatrième mode de réalisation du système de l'invention, dans lequel la paroi plissée de la bouteille sert de moyen de guidage pour le dispositif interne à la bouteille.
La figure 15 est une vue en coupe suivant la ligne XV-XV de la figure 14.
La figure 16 est une vue analogue à la figure 14, mais représentant encore un autre mode de réalisation du système de l'invention.
La figure 17 est une vue en élévation et en coupe axiale, suivant la ligne XVII-XVII de la figure 18, d'une bouteille conforme à un autre mode de réalisation du système de l'invention.
La figure 18 est une vue en coupe transversale de la bouteille de la figure 17, suivant la ligne XVIII-XVIII.
La figure 19 est une vue partielle et à plus grande échelle d'un détail de la figure 17, indiqué par la flèche XIX.
La figure 20 est une vue analogue à la figure 17, mais représentant la bouteille en position contractée.
La figure 21 est une demi-vue en élévation et en coupe axiale d'un autre mode de réalisation du système de l'invention.
La figure 22 est une vue partielle et à plus grande échelle d'un détail de la figure 21, indiqué par la flèche XXII.
La figure 23 est une vue analogue à la figure 14, mais représentant la paroi plissée en position contractée.
La figure 24 est une demi-vue analogue à la figure 21, mais représentant la bouteille en position contractée.

Suivant l'exemple de réalisation représenté sur les figures 1 à 3, le système de l'invention comporte une bouteille 1 et un dispositif coopérant associé 2 intégré à l'intérieur de la bouteille et retenu dans celle-ci.

La bouteille 1 comporte un fond 3 qui se prolonge par une partie médiane sensiblement cylindrique 4 s'amincissant à sa partie supérieure vers le goulot 5 de la bouteille.

Bien entendu, la partie médiane 4 de la bouteille peut être de forme quelconque, par exemple à section sensiblement elliptique ou polygonale ou toute autre forme adaptée.

La partie supérieure de la bouteille 1 est avantageusement aminci en 6 de sorte qu'en fin de réduction du volume de la bouteille, l'espace restant dans la bouteille soit minime.

En effet, en fin de réduction du volume de la bouteille, l'extrémité inférieure de la partie amincie 6 vient au voisinage du fond 3 de la bouteille de sorte que l'espace libre restant dans celle-ci est confiné à l'intérieur de la partie amincie 6.

Selon l'invention, la partie médiane 4 de la bouteille est déformable dans la direction axiale de la bouteille 1, à savoir dans le sens de sa hauteur H et présente une paroi plissée, par exemple à la manière d'un accordéon ou d'un soufflet.

Des renforts périphériques peuvent être prévus au niveau des lignes de pliage 7 de la paroi plissée 4, afin d'éviter tout risque de rupture ou de déchirure de la bouteille en ces points.

La paroi plissée 4 de la figure 1 est constituée d'une succession de couronnes tronconiques 4a de section rectiligne dans un plan axial de la bouteille, deux couronnes tronconiques adjacentes 4a étant jointives par leur grande base ou leur petite base respective, le long d'une ligne de pliage 7.

La paroi en accordéon 4 de la bouteille 1 présente ici une alternance d'arceaux de renfort circulaires de diamètre plus petit 7a et de diamètre plus grand 7b qui sont espacés les uns des autres dans le sens de la hauteur H de la bouteille par la partie sensiblement plate 4a.

Lors de l'écrasement de la bouteille 1, la paroi en accordéon 4 se plisse dans la direction de l'axe H de la bouteille 1, sans engendrer de déformation trop importante dans les parties sensiblement plates 4a qui sont définies entre un renfort de plus petit diamètre 7a et un renfort de plus grand diamètre 7b.

La bouteille 1 est généralement réalisée en matière plastique rigide, la partie médiane 4 pouvant être en matériau semi-rigide ou avoir une épaisseur telle permettant le pliage de sa paroi.

Le fond 3 de la bouteille est séparé de cette paroi plissée 4 par une partie tubulaire cylindrique rigide inférieure 4b.

On a représenté sur les figures 2D et 3 deux variantes de réalisation d'un bouchon 8 muni d'une rondelle d'étanchéité 9 pour obturer de manière hermétique l'extrémité ouverte du goulot 5 de la bouteille 1.

Sur la figure 2D, la rondelle d'étanchéité 9 est prévue à l'extérieur du filetage 8a du bouchon 8, alors que sur la figure 3, elle est prévue à l'intérieur du bouchon 8 en amont du filetage 8a.

Le dispositif 2 est constitué d'une tige télescopique 10 ayant trois tronçons emboîtés les uns dans les autres et indiqués respectivement de haut en bas par les chiffres de référence 10a, 10b et 10c.

Des crochets 11 font saillie à l'intérieur de la bouteille 1 à partir du fond 3 pour retenir l'extrémité inférieure de la tige télescopique 10.

L'extrémité supérieure du premier tronçon 10a prend appui par l'intermédiaire d'une collerette 12 sur le rebord supérieur de l'ouverture du goulot 5, alors que l'extrémité inférieure du troisième tronçon 10b vient s'accrocher par des dents 13 sur les crochets 11.

On pourrait considérer bien entendu que la tige télescopique 10 soit constituée uniquement par les tronçons 10a et 10b, le tronçon 10c formant une tige crantée ou crémaillère retenue au niveau du fond 3 de la bouteille 1.

On pourrait considérer encore que les tronçons 10a et 10b soient formés d'au moins deux doigts crantés verticaux s'étendant perpendiculairement à une base commune, au lieu d'un tube cranté intérieurement.

Le tronçon intermédiaire 10b est cranté en 14 sur toute sa paroi interne, mais seulement à une extrémité 15 de sa paroi externe pour éviter de faire double emploi avec les crans internes 14 du premier tronçon 10a.

De la même manière, seule une extrémité du tronçon 10c est crantée extérieurement en 15 pour venir en prise avec les crans 14 de la paroi interne du tronçon intermédiaire 10b.

Bien entendu, dans le cas où le chiffre de référence 10 indique une tige télescopique, des ouvertures sont prévues dans sa paroi pour permettre le passage du liquide dans la bouteille et vers l'extérieur de celle-ci.

Une fente d'élasticité 16 est prévue à l'extrémité inférieure du tronçon 10c pour permettre la rétractation des dents 13 lors de leur accrochage sur les crochets 11.

En se reportant maintenant aux figures 4 et 5, on a représenté une variante de réalisation de la tige télescopique précitée.

La tige télescopique 100 comporte ici trois tronçons emboîtables 100a à 100c.

L'extrémité supérieure du premier tronçon 100a comporte une partie évasée 112 sensiblement tronconique qui est destinée à prendre appui contre une partie évasée correspondante 5a à l'intérieur du goulot 5, ce qui permet d'appliquer directement un disque d'étanchéité sur l'ouverture du goulot avec un capuchon adapté.

L'extrémité inférieure du dernier tronçon 100c est filetée extérieurement en 113 de manière à venir se visser dans une embase femelle creuse 111 filetée intérieurement pour servir de moyen d'arrêt pour le tube de guidage télescopique 100.

Le tronçon de plus grand diamètre est ici au voisinage du fond 3 de la bouteille 1 alors que dans la variante de la figure 1, le tronçon de plus grand diamètre est au voisinage de la partie supérieure de la bouteille.

Les tronçons 100b et 100c sont des cylindres creux rainurés intérieurement et dont les rainures internes 114 sont destinées à coopérer avec des ergots 115 qui font radialement saillie de l'extrémité inférieure de la paroi externe des tronçons 100a et 100b.

Des fentes d'élasticité 116 sont prévues au voisinage de ces ergots 115 pour permettre un fléchissement plus aisé de ces derniers lors de leur passage d'une rainure 114 à une autre sous-jacente.

Une rainure longitudinale 17 est pratiquée le long de la paroi externe du tronçon intermédiaire 100b pour recevoir une nervure correspondante 18 qui fait saillie radialement de la paroi interne du tronçon 100c le long de sa hauteur pour empêcher toute rotation des tronçons 100b et 100c l'un par rapport à l'autre.

Le tronçon 100a comporte également une rainure 17' ménagée le long de sa paroi externe de manière à s'encastrer sur un bossage correspondant à la rainure 17 et qui fait saillie vers l'intérieur du tronçon 100b (voir figure 5).

On peut ainsi visser l'extrémité inférieure 113 dans l'embase 111 en faisant tourner sur lui-même le tube télescopique 100 à partir du goulot 5.

Des fenêtres 19 sont également prévues à travers la paroi des différents tronçons du tube télescopique 100 pour laisser passer le liquide contenu dans la bouteille.

Bien entendu, le nombre des tronçons des tubes télescopiques 10 et 100 peut être quelconque et déterminé en fonction de la réduction maximale de la bouteille que l'on souhaite obtenir.

Sur les figures 6 et 7 on a représenté une autre variante de réalisation du système de l'invention.

Le dispositif 2 est constitué ici d'un cylindre creux 20 solidaire à une extrémité du fond 3 de la bouteille 1 et s'étendant axialement dans celle-ci et d'un autre cylindre creux 21 de diamètre inférieur au cylindre 20 et dont l'extrémité supérieure 21a est évasée pour prendre appui sur une partie évasée correspondante 5a à l'intérieur du goulot 5.

Le moyen d'arrêt anti-retour est constitué ici par des dents 22 qui font saillie de la paroi externe du cylindre 21 au voisinage de son extrémité inférieure et d'une succession de fentes 23 ménagées à travers la paroi du cylindre 20 sur toute sa hauteur et dans lesquelles les dents 22 sont destinées à être retenues.

Des fenêtres 19 sont également prévues dans les cylindres 20 et 21 pour le passage du liquide.

Bien entendu, dans les variantes de réalisation représentées sur les figures 1 à 7, le moyen de guidage interne 10, 100 et 20, 21 peut être de section quelconque, par exemple elliptique ou polygonale.

Dans les formes de réalisation représentées jusqu'ici, la réduction de volume de la bouteille 1 s'effectue de manière progressive et échelonnée, en fonction du nombre et de la hauteur des crans sur le moyen de guidage interne.

Dans la variante illustrée sur la figure 4, la paroi plissée déformable 104 de la bouteille 1 est constituée par une succession de bandes annulaires 104a bombées vers l'extérieur et jointives le long de lignes de pliage périphériques 107.

La paroi plissée 104 comporte une succession d'arceaux de renfort 107 de même diamètre et espacés les uns des autres dans la direction axiale H par une partie flexible 104a qui est bombée vers l'extérieur de la bouteille 1.

Les parties bombées 104a présentent une épaisseur de paroi sensiblement plus fine que celle des arceaux de renfort 107.

Dans les deux variantes du mode de réalisation représenté sur les figures 8 à 11, le dispositif 2 permet une réduction continue ou infiniment variable du volume de la bouteille 1.

Dans les figures 8 et 9, le dispositif 2 comporte un moyen de guidage formé d'une tige 24 faisant axialement saillie dans la bouteille à partir de son fond 3 et d'un tube cylindrique 25 qui est retenu à son extrémité supérieure 25a dans le goulot 5 et vient s'emboîter par son extrémité inférieure 25b sur la tige 24 précitée.

Le moyen d'arrêt anti-retour comporte ici un moyen d'arrêt formé par un filetage extérieur 24a sur la tige 24 et un taraudage correspondant à l'intérieur de l'extrémité inférieure 25b du tube 25.

Bien entendu, on pourrait prévoir en variante que toute la surface interne du tube 25 soit filetée et que seule l'extrémité supérieure de la tige 24 soit filetée.

Le tube 25 est retenu en appui au niveau de son extrémité supérieure 25a, contre la surface interne évasée 5a de l'extrémité supérieure du goulot 5, par l'intermédiaire d'un élément en forme de poignée (voir figure 9).

L'élément formant poignée 25a comporte de part et d'autre d'une âme centrale 26, deux orifices 26a servant à la fois pour le passage du liquide à travers le goulot 5 et pour la préhension dudit élément par un utilisateur en vue de l'entraînement en rotation du tube 25 autour de l'axe H.

Le moyen d'arrêt anti-retour comporte en outre un moyen anti-retour constitué par exemple d'un mécanisme d'encliquetage entre l'élément formant poignée 25a et la paroi interne du goulot 5, du type représenté sur la figure 11.

Les figures 10 et 11 représentent une variante de réalisation du dispositif de la figure 8.

La tige 24 comporte ici un filetage externe 24a dont le pas est nettement supérieur à celui de la figure 8 de manière à permettre un coulissement aisé d'un écrou 27 sur la tige 24.

L'écrou 27 est encagé à l'extrémité inférieure 125b d'un tube 125 dont l'extrémité supérieure 125a est retenue en appui dans le goulot 5 et bloquée en rotation par exemple par un ergot 28.

On voit sur les figures 10 et 11 que l'écrou 27 a un taraudage axial 27a ayant un pas identique au filetage externe 24a de la tige 24, ainsi que des dents inclinées 27b sur sa périphérie externe destinées à coopérer avec une languette formant cliquet 29 qui est fixée sur la surface interne de l'extrémité intérieure 125b du tube 125.

Le cliquet 29 autorise la rotation de l'écrou 27 dans la direction de la flèche F sur la figure 11 mais interdit sa rotation dans le sens inverse.

Le mécanisme illustré sur la figure 11 pourrait être adapté à l'élément formant poignée 25a du mode de réalisation de la figure 8, en prévoyant les dents inclinées 27b sur la périphérie de l'élément 25a et le cliquet 29 sur la face interne du goulot 5, ou inversement.

Les figures 12 et 13 représentent encore un autre mode de réalisation du système de l'invention, dans lequel le dispositif 2 comporte un lien flexible 30 qui est fixé à une extrémité sur le fond 3 de la bouteille 1 et dont l'autre extrémité s'engage dans un guide à passage interne en zig-zag 31 qui est retenu par deux pattes 32 dans le goulot 5.

Les pattes 32 sont recourbées vers l'extérieur à leur extrémité supérieure 32a pour venir en appui contre la partie évasée supérieure 5a du goulot 5.

Le moyen d'arrêt anti-retour est formé ici par des crans 31a dans le passage en zig-zag du guide 31 et par des dents inclinées 30a qui font saillie longitudinalement sur le lien flexible 30 de manière à coopérer avec les crans précités.

Le lien flexible 30 est donc dans un état tendu entre le fond 3 de la bouteille et le guide 31, et dans un état relâché à la sortie du guide 31 au niveau du goulot 5.

On pourrait également prévoir, bien que cela ne soit pas représenté, un lien souple non cranté fixé sur le fond de la bouteille à une extrémité et dont l'autre extrémité est retenue au niveau du goulot par un moyen adapté en faisant un noeud avec le lien, ou par des taquets de serrage.

On a représenté sur les figures 14 et 15 un autre mode de réalisation du système de l'invention, dans lequel la paroi plissée 204 de la bouteille 1 est cylindrique et présente des lignes de pliage hélicoïdales 207, de sorte que la surface interne des couronnes tronconiques 204a servent de rampe pour un organe d'arrêt 33.

L'organe d'arrêt 33 est retenu par une tige verticale 34 qui prend appui dans le goulot 5 par l'intermédiaire de l'élément formant poignée 25a précité.

On a indiqué en traits mixtes sur la figure 14 un organe de préhension 35 qui peut être utilisé pour faire pivoter l'élément formant poignée 25a autour de l'axe H de la bouteille.

Comme pour le mode de réalisation de la figure 8, un mécanisme d'encliquetage est prévu entre l'élément formant poignée 25a et le goulot 5 de la bouteille, bien que non représenté sur les figures 8 et 14.

L'organe d'arrêt 33 est constitué ici (voir figure 15) par plusieurs pales rayonnant à partir de la tige verticale 34 et dont l'extrémité libre vient s'insérer dans une spire de la paroi plissée hélicoïdale 204.

On pourrait bien entendu remplacer les pales 33 par un disque ajouré.

On voit sur la figure 14 que l'organe d'arrêt 33 est sensiblement parallèle à une ligne de pliage 207 d'une spire de la paroi plissée 204.

Bien entendu, les pales 33 sont solidaires en rotation de la tige verticale 34.

La figure 16 représente un cinquième mode de réalisation du système de l'invention, dans lequel le moyen de guidage est formé d'un cylindre 36 concentrique à la bouteille, fixé sur le fond 3 de celle-ci et adjacent à la paroi plissée interne 4.

Bien entendu, on pourrait prévoir en variante le cylindre 36 au niveau de la partie supérieure de la bouteille 1, à la manière d'une jupe interne.

Le moyen d'arrêt anti-retour est formé ici par des rebords périphériques 37 qui font radialement saillie vers l'intérieur de la bouteille à partir des lignes de pliage 7a les plus internes de la paroi plissée 4 et par des crans inclinés 36a vers le fond 3 qui font saillie de la surface latérale externe du cylindre 36.

Bien entendu, les lignes de pliage 7 sont ici perpendiculaires à l'axe H de la bouteille 1.

Avec la forme de réalisation de la paroi plissée 4 représentée sur la figure 16, les rebords périphériques 37 sont prévus au niveau d'une ligne de pliage sur deux, étant donné que seules les lignes de pliage les plus internes 7a peuvent venir en prise avec les crans 36a.

En revanche, si la paroi plissée 104 de la figure 4 est utilisée, les rebords périphériques peuvent être prévus au niveau de toutes les lignes de pliage 107.

On va maintenant décrire brièvement le montage et le fonctionnement du système de l'invention, en référence aux figures 1 à 3.

On réalise d'abord par injection dans un même moule une préforme qui est soufflée ultérieurement pour former la bouteille 1 qui est munie des crochets 11 sur son fond 3.

On enfile ensuite à travers le goulot 5 la tige télescopique 10 dont les tronçons sont déjà partiellement emboîtés et l'on enclenche les dents 13 du dernier tronçon 10c sur les crochets 11.

Le dispositif 2 est alors interne à la bouteille 1 et retenu dans celle-ci à son extrémité inférieure par les crochets 11 et à son extrémité supérieure par la collerette 12 qui prend appui au niveau de l'extrémité supérieure du goulot 5.

L'étape suivante consiste à remplir la bouteille 1 avec le liquide souhaité jusqu'au voisinage de l'extrémité supérieure du goulot 5, de manière à réduire au maximum le volume d'air surnageant le liquide contenu dans la bouteille.

L'ouverture du goulot 5 est alors obturée hermétiquement par le bouchon 8 et la bouteille est prête à l'emploi.

On évite ainsi, lors du stockage de la bouteille après son conditionnement, un allongement indésirable de la bouteille dans le sens de la hauteur H étant donné que le dispositif 2 empêche tout écartement du fond 3 de la bouteille par rapport à sa partie supérieure 5, 6.

Sur les figures 6 et 10, il est donc nécessaire d'enclencher les deux pièces du dispositif 2 avant de remplir la bouteille 1 pour produire le résultat indiqué ci-dessus.

On peut prévoir en variante qu'une embase filetée 111 (figure 4), un tube 20 (figure 6), une tige filetée 24 (figures 8 et 10) ou un cylindre cranté 36 (figure 16) soit venu de moulage avec la bouteille 1.

Lorsqu'un utilisateur ouvre pour la première fois la bouteille 1 en dévissant le capuchon 8, et verse une partie du liquide contenu à l'extérieur de la bouteille, l'utilisateur avant de refermer la bouteille la comprime en appuyant par exemple sur son dessus de manière à déformer la paroi plissée 4 et la replier jusqu'à ce que le niveau de liquide restant dans la bouteille atteigne la partie supérieure du goulot 5.

Simultanément au repliage de la paroi plissée 4, les tronçons emboîtables 10a à 10c de la tige télescopique 10 s'escamotent l'un dans l'autre et retiennent la bouteille 1 dans le nouvel état de volume réduit grâce à la coopération des dents 14 et 15.

Une fois que l'utilisateur a conformé le volume interne de la bouteille au volume de liquide restant dans celle-ci, il remet en place le capuchon 8 sur l'ouverture du goulot 5.

En outre, au fur et à mesure des consommations successives du liquide contenu dans la bouteille 1, les tronçons de la tige télescopique 10 s'emboîtent de plus en plus l'un dans l'autre, ce qui contribue à renforcer le guidage axial de la contraction par la formation d'une paroi multiple, dans le cas présent double ou triple.

Les autres modes de réalisation représentés fonctionnent d'une manière semblable à celle du système de la figure 1, à l'exception des modes de réalisation des figures 8, 12 et 14.

Dans les modes de réalisation des figures 8 et 14, la contraction de la bouteille est produite en faisant tourner la poignée 25a autour de son axe à l'intérieur du goulot, directement et de manière manuelle par l'utilisateur ou indirectement par l'intermédiaire de l'organe 35.

On peut également exercer une compression sur la bouteille 1 dans le sens de la flèche IX de la figure 8 afin de faciliter le pivotement de la poignée 25a.

Dans le mode de réalisation de la figure 12, il est nécessaire de tirer sur le lien flexible cranté 30 simultanément ou postérieurement à la compression de la bouteille 1.

Après consommation totale du liquide contenu dans la bouteille, on peut redonner à celle-ci sa forme initiale en vue par exemple d'une réutilisation ou de la récupération de certaines parties de celle-ci.

Dans le mode de réalisation de la figure 1, grâce à la fente d'élasticité 16, il suffit de décrocher les dents 13 des crochets 11 à l'aide d'un outil adapté inséré à partir du goulot 5 pour retirer le tube télescopique 10.

Dans le mode de réalisation de la figure 4, il suffit de faire pivoter le tube télescopique 100 autour de son axe pour dévisser l'extrémité inférieure 13 de ce tube.

Dans le mode de réalisation de la figure 6, on peut désenclencher le tube 21 du tube 20 en introduisant à partir du goulot 5 un outil adapté pour rétracter les dents 22 grâce à la fente d'élasticité 21b.

Dans le mode de réalisation de la figure 16, si des fentes d'élasticité sont prévues dans le cylindre 3, il suffit d'introduire un outil adapté par le goulot 5 pour rappeler les dents 36a en position rétractée et permettre ainsi le retour de la bouteille 1 dans sa position initiale.

On peut également souhaiter revenir à un état de volume plus grand de la bouteille en vue de verser une certaine quantité de liquide dans celle-ci, provenant d'une autre bouteille déjà entamée par exemple.

Sur la figure 1, on peut prévoir par exemple que les dents 14 ne soient présentes que sur un secteur du tronçon 10a de sorte qu'en faisant tourner ce dernier par rapport au tronçon 10b, on puisse désenclencher les dents 14 des dents 15 et permettre ainsi le retour à un état de volume plus grand de la bouteille, sans retirer le tube télescopique 10.

Sur la figure 8, on peut sélectivement revenir à un état de volume plus grand en comprimant d'abord la bouteille en vue de la réduction de son volume pour désenclencher l'encliquetage entre la poignée 25a et le goulot 5, puis en dévissant le tube 25 de la tige filetée 24 jusqu'à l'état de volume souhaité et en relâchant enfin la pression sur la bouteille pour réenclencher l'encliquetage.

Bien entendu, le système de l'invention peut s'appliquer à des bouteilles destinées à contenir des boissons non gazeuses, voir même des fluides pateux, afin d'éviter au maximum le contact du fluide contenu avec l'air surmontant ce dernier dans la bouteille.

Au sens de l'invention, la bouteille désigne tout type de récipient muni de son capuchon de fermeture ou non.

Le dispositif du système de l'invention peut être incorporé partiellement dans le capuchon de fermeture ou dans la paroi de la bouteille sans sortir du cadre de l'invention. On peut prévoir ainsi une tige crantée souple ou rigide fixée à une extrémité sur le fond de la bouteille et dont l'autre extrémité traverse le capuchon dans lequel est prévu un mécanisme d'encliquetage ou d'arrêt adapté.

On notera également que les dents sur les figures 1 à 7 assurent la fonction d'un frein empêchant la contraction spontanée de la bouteille.

Dans la variante représentée sur les figures 17 à 20, le dispositif coopérant associé 2 comporte une tige crantée 310 formant crémaillère qui fait saillie à l'intérieur de la bouteille 1 à partir du fond 3 de celle-ci et s'étend par exemple jusqu'au dessus de la partie médiane déformable 4.

Le dispositif 2 comporte en outre un organe de guidage tel qu'une armature en croix 311 qui est formée intérieurement à la bouteille 1 dans un plan perpendiculaire à l'axe H et qui est solidaire de la paroi latérale interne de la bouteille.

Bien entendu, on peut faire varier de manière quelconque le nombre de branches de l'organe de guidage 311 ou même adopter une autre forme quelconque.

L'armature en croix 311 est percée en son centre d'une ouverture 312 pour le passage de l'extrémité supérieure de la tige crantée 310.

Une languette flexible 313 fait saillie radialement dans l'ouverture 312 pour venir coopérer avec les dents 314 et les crans associés 315 de la tige crantée 310.

On voit sur la figure 17 que les dents 314 sont orientées vers le fond 3 du récipient 1 pour permettre à la languette flexible 313 de glisser en se courbant sur la partie inclinée des dents 314, lorsque la bouteille 1 est écrasée dans la direction de l'axe H.

On pourrait prévoir en variante plusieurs languettes 313 ainsi qu'une tige crantée sur toute sa périphérie.

La tige crantée 310 comporte une collerette de butée 316 sous la partie crantée de la tige 310, pour venir en butée contre l'organe de guidage 311 précité, afin de limiter la contraction de la bouteille et ainsi éviter que la tige crantée 310 dépasse du goulot 5, empêchant la fermeture de la bouteille 1, ou que la paroi plissée 4 se fissure à la suite d'une déformation trop importante.

On a représenté sur la figure 20, la bouteille 1 en position contractée, dans laquelle on a diminué la hauteur de la bouteille 1 de plusieurs crans 315.

La languette 313 sert de moyen d'arrêt en position contractée car elle vient en butée contre la face d'une dent 315 qui est opposée à sa face inclinée vers le fond 3 de la bouteille.

La tige crantée 310 permet ainsi de diminuer la hauteur et le volume de la bouteille 1 de manière échelonnée, en fonction du nombre et de la hauteur des crans sur cette tige.

Lors de l'écrasement de la bouteille 1, les parois bombées 104a se courbent vers l'extérieur de la bouteille et les arceaux circulaires de renfort 107 se rapprochent les uns des autres dans la direction axiale H.

Les renforts circulaires 107 ont pour fonction à la fois d'éviter tout risque de rupture de la paroi plissée 4 au niveau des lignes de pliage et de résister à la force circonférentielle engendrée par le liquide enfermé dans la bouteille 1.

En effet, lorsque la bouteille 1 contient un liquide gazeux, la pression interne à la bouteille 1, lorsque celle-ci est fermée, peut atteindre par exemple 6 bars.

Bien entendu, on pourrait prévoir en variante que tige crantée soit fixée intérieurement à la partie supérieure de la bouteille 1, son extrémité libre étant orientée vers le fond 3 de la bouteille et l'organe de guidage 311 étant situé sous l'arceau de renfort 107 le plus proche du fond de la bouteille, sans pour autant modifier le principe de fonctionnement du système de l'invention.

On a représenté sur les figures 21 à 24, encore un autre mode de réalisation du système de l'invention, dans lequel le dispositif coopérant associé 2 comporte des rebords 34 venant en prise avec des crochets 35.

La paroi plissée 104 de ce mode de réalisation est sensiblement identique à celle de la bouteille représentée sur la figure 4, sauf que les renforts circulaires 107 se prolongent par des rebords périphériques 334 en saillie radialement à l'intérieur de la bouteille 1, à la manière des rebords 37 de la figure 16.

Des éléments formant crochet 335 font saillie à partir de chaque rebord périphérique 334, dans le sens de la hauteur H du récipient et leur extrémité recourbée 335a fait face à la paroi interne du récipient 1, de sorte que cette extrémité recourbée 335a vienne s'accrocher sur un rebord immédiatement adjacent lors de l'écrasement de la bouteille 1 dans la direction axiale H.

Les crochets 335 peuvent être disposés en quinconce sur différents rebords périphériques 334 et peuvent présenter une longueur variable, de manière à effectuer une contraction progressive de la bouteille 1 lors de son écrasement.

Le système de l'invention permet ainsi d'adapter le volume de la bouteille au volume de liquide restant dans celle-ci après chaque utilisation.

La partie supérieure 6 de la bouteille 1 est réalisée de préférence évasée, de sorte qu'un volume plus faible de liquide soit contenu en partie supérieure.

Ainsi, en position contractée maximale de la bouteille 1, il ne reste qu'un très faible volume de liquide dans la bouteille 1 qui peut être consommé par l'utilisateur lors d'une seule utilisation ultérieure.

Bien entendu, on peut prévoir que la bouteille 1 et ses différents moyens de blocage soient venus de matière et réalisés en une seule et même matière plastique.

Le système de l'invention peut être réalisé par injection dans un même moule d'une préforme qui est soufflée ultérieurement pour former la bouteille équipée de son dispositif coopérant associé.

Dans le cas du mode de réalisation du système de l'invention représenté sur les figures 17 à 20, on peut réaliser la bouteille 1 en deux parties supérieure et inférieure pour permettre par exemple de manière aisée le montage de l'armature en croix 311 à l'intérieur de la bouteille 1.

Bien que l'invention ait été décrite en liaison avec plusieurs modes de réalisation particuliers, il est bien évident qu'elle n'y est nullement limitée et qu'elle comprend tous les équivalents techniques des moyens décrits et leurs combinaisons si celles-ci entrent dans le cadre des revendications qui suivent.

## Revendications

1. Système d'une bouteille à volume variable (1) destinée à contenir notamment un liquide à teneur en gaz, du type comportant une paroi latérale externe déformable (4, 104, 204) et d'un dispositif coopérant associé (2) pour maintenir la bouteille dans l'un d'une succession d'états de volume interne et autoriser sa déformation progressive d'un état de volume donné à un autre état de volume notamment plus réduit, caractérisé en ce que le dispositif précité est intégré à l'intérieur de la bouteille et retenu dans celle-ci.

2. Système selon la revendication 1, caractérisé en ce que la paroi latérale externe déformable de la bouteille se présente sous la forme d'une paroi plissée, par exemple en accordéon.

3. Système selon la revendication 1 ou 2, caractérisé en ce que le dispositif (2) est formé d'un moyen d'arrêt anti-retour coopérant avec un moyen de guidage de la déformation, l'un au moins desdits moyens étant retenu soit par la partie inférieure (3) ou la partie supérieure (5, 6) de la bouteille soit par les deux.

4. Système selon la revendication 3, caractérisé en ce que le moyen de guidage est en au moins deux pièces partiellement emboîtées l'une dans l'autre qui sont retenues respectivement par la partie inférieure (3) et la partie supérieure (5) de la bouteille et qui pénètrent davantage l'une dans l'autre lors d'une réduction de volume de la bouteille, le moyen d'arrêt anti-retour étant prévu au moins en partie entre lesdites pièces.

5. Système selon la revendication 4, caractérisé en ce que le moyen de guidage est formé d'une tige ou d'un tube télescopique (10 ; 100 ; 20, 21) à tronçons emboîtables (10a-10c ; 100a-100c ; 20, 21) qui s'étendent axialement dans la bouteille et le moyen d'arrêt anti-retour est constitué de crans ou de dents (14, 15 ; 114, 115 ; 22, 23) formés au moins partiellement sur la paroi interne et/ou externe des tronçons emboîtables.

6. Système selon la revendication 4, caractérisé en ce que le moyen de guidage est formé d'une tige (24) et d'un cylindre creux (25, 125) qui s'étendent axialement dans la bouteille, et le moyen d'arrêt anti-retour comporte un filetage externe (24a) sur la tige précitée et une partie filetée intérieurement (25b, 27) au voisinage de l'extrémité libre (25b, 125b) du tube précité, ladite partie filetée intérieurement étant apte à se visser sur la tige filetée dans le sens d'une réduction de volume de la bouteille.

7. Système selon la revendication 6, caractérisé en ce que la partie filetée intérieurement (25b) fait corps avec le tube (25), le tube (25) étant actionnable en rotation par son extrémité supérieure (25a) accessible au niveau du goulot (5) et un mécanisme d'encliquetage est prévu entre la paroi interne du goulot de la bouteille et ladite extrémité supérieure pour bloquer cette dernière en rotation dans le sens inverse à la réduction de volume.

8. Système selon la revendication 6, caractérisé en ce que la partie filetée intérieurement est une pièce séparée formant écrou (27) encagé dans l'extrémité libre (125b) du tube (125), l'extrémité supérieure (125a) de ce tube étant immobilisée en rotation dans le goulot (5) et le mécanisme d'encliquetage précité (27b, 29) est prévu entre ledit écrou (27) et la paroi interne du tube.

9. Système selon la revendication 4, caractérisé en ce que le moyen de guidage est formé d'un lien flexible (30) qui s'étend axialement depuis le fond (3) de la bouteille et s'engage dans un guide à passage interne en zig-zag ou coudé (31) retenu à la partie supérieure (5) de la bouteille (1), et le moyen d'arrêt anti-retour comporte des crans (31a) dans le passage en zig-zag ou coudé du guide (31) et coopérant avec des dents (30a) formées le long du lien flexible (30).

10. Système selon la revendication 4, caractérisé en ce que le moyen de guidage est formé d'une tige (310) qui est solidaire intérieurement de la bouteille (1), de préférence axialement, et d'une armature (311) qui fait saillie sensiblement perpendiculairement de la paroi interne de la bouteille, par exemple à plusieurs branches en croix, et percée en son centre (312) pour le passage de ladite tige (310) et en ce que le moyen d'arrêt anti-retour comporte des crans ou dents (314, 315) sur la tige précitée coopérant avec une languette flexible formant taquet d'arrêt (313) solidaire de l'armature précitée et faisant saillie radialement dans le perçage (312) précité.

11. Système selon les revendications 2 et 3, caractérisé en ce que la configuration plissée de la paroi cylindrique circulaire de la bouteille présente des lignes de pliage hélicoïdales (207) de manière à coopérer avec un organe d'arrêt (33) qui est retenu en appui par l'intermédiaire d'une tige verticale formant moyen de guidage (34) dans le goulot (5) de la bouteille, la rotation de la tige (34) dans le goulot étant rendue unidirectionnelle dans le sens d'une réduction de volume de la bouteille par un mécanisme d'encliquetage anti-retour.

12. Système selon la revendication 11, caractérisé en ce que l'organe d'arrêt (33) coopère avec l'intérieur d'une spire (204a) formée par la paroi plissée hélicoïdale de la bouteille (1), ou s'appuie sous des rebords périphériques qui font radialement saillie vers l'intérieur de la bouteille à partir des lignes de pliage hélicoïdales (207).

13. Système selon les revendications 2 et 3, caractérisé en ce que le moyen de guidage (36) s'étend sensiblement longitudinalement dans la bouteille (1) à partir de sa partie inférieure (3) ou de sa partie supérieure (6) et le moyen d'arrêt anti-retour est formé de rebords périphériques (37) perpendiculaires à l'axe (H) de la bouteille et en saillie vers l'intérieur de la bouteille à partir des lignes de pliage (7) radialement internes de la paroi plissée et d'au moins un cran ou saillant (36a) supporté par le moyen de guidage (36) et venant en prise avec ces rebords (37).

14. Système selon l'une quelconque des revendications 3 à 13, caractérisé en ce que le moyen d'arrêt anti-retour comporte un organe d'ancrage (11, 111) sur le fond de la bouteille et un autre organe coopérant associé destiné à être introduit par le goulot pour venir s'accrocher sur ledit organe d'ancrage.

15. Système selon l'une quelconque des revendications 3 à 14, caractérisé en ce que le dispositif (2), lorsqu'il est retenu au niveau du goulot (5) de la bouteille (1), est sollicité en appui simple contre ce dernier par la mise en prise du moyen de guidage et du moyen d'arrêt anti-retour.

16. Système selon la revendication 15, caractérisé en ce que la surface d'appui du dispositif (2) au niveau du goulot (5) vient reposer sur une surface correspondante à l'intérieur du goulot (5).

17. Système selon la revendication 2, caractérisé en ce que le dispositif (2) est formé d'un moyen d'arrêt anti-retour coopérant avec la paroi interne plissée de la bouteille qui sert de moyen de guidage à la déformation, ledit moyen d'arrêt comportant des rebords périphériques (334) qui font saillie vers l'intérieur de la bouteille (1), à partir des lignes de pliage (7a, 107) les plus internes de la paroi plissée (4, 104) et d'une pluralité d'éléments formant crochets (335) en saillie de chaque rebord (334) dans le sens de la hauteur (H) de la bouteille (1) et aptes à s'accrocher au rebord immédiatement adjacent pour bloquer la bouteille (1) en position contractée.

18. Système selon la revendication 17, caractérisé en ce que les crochets (335) précités sont disposés en quinconce sur les différents rebords périphériques (334) et peuvent présenter des longueurs variables.

19. Système selon l'une quelconque des revendications 3 à 18, caractérisé en ce que le moyen d'arrêt anti-retour assure aussi une fonction de frein empêchant une contraction spontanée de la bouteille.

20. Système selon l'une quelconque des revendications précédentes, dans lequel la déformation se fait dans la direction longitudinale (H) de la bouteille, caractérisé en ce que le dispositif est coaxial à l'axe longitudinal (H) de la bouteille (1) et symétrique par rapport à celui-ci.

## Claims

1. A system of a bottle with a variable volume (1) intended to contain in particular a liquid with a gas content, of the type comprising a deformable outer side wall (4, 104, 204) and an associated co-operating device (2) to hold the bottle in one of a series of states of inner volume and to allow its gradual deformation from one state of given volume to another state of in particular smaller volume, characterized in that the improvement consists in that the aforesaid device is integrated into the inside of the bottle and retained therein.

2. A system according to claim 1, characterized in that the deformable external side wall of the bottle exhibits the shape of a creased for example pleated wall.

3. A system according to claim 1 or 2, characterized in that the device (2) is formed of a return-preventing stop means co-operating with a means for guiding the deformation, at least one of the said means being retained either by the lower portion (3) or by the upper portion (5, 6) of the bottle or by both of them.

4. A system according to claim 3, characterized in that the guide means is made in at least two parts partially fitted into each other which are retained by the lower portion (3) and by the upper portion (5), respectively, of the bottle and which are further entering into one another during a reduction of volume of the bottle, the return-preventing stop means being provided at least partially between the said parts.

5. A system according to claim 4, characterized in that the guide means is formed of a rod or of a telescopic tube (10, 100, 20, 21) with nestable sections (10a-10c, 100a-100c, 20, 21) which extend axially in the bottle and the return-preventing stop means consists of cogs or teeth (14, 15, 114, 115, 22, 23) formed at least partially on the inner and/or outer wall of the nestable sections.

6. A system according to claim 4, characterized in that the guide means is formed of a rod (24) and of a hollow cylinder (25, 125) which extend axially in the bottle and the return-preventing stop means comprises an external threading (24a) on the aforesaid rod and an internally threaded portion (25b, 27) in the vicinity of the free end (25b, 125b) of the aforesaid tube, the said internally threaded portion being adapted to be screwed onto the threaded rod in the direction of a reduction of volume of the bottle.

7. A system according to claim 6, characterized in that the internally threaded portion (25b) is integral with the tube (25), the tube (25) being operable for rotation by its upper end (25a) accessible at the level of the neck (5) and an interlocking mechanism is provided between the internal wall of the neck of the bottle and the said upper end for locking the latter against rotation in the direction opposite to the reduction of volume.

8. A system according to claim 6, characterized in that the internally threaded portion is a separate part forming a nut (27) caged into the free end (125b) of the tube (125), the upper end (125a) of this tube being held immovable against rotation within the neck (5) and the aforesaid interlocking mechanism (27b, 29) is provided between the said nut (27) and the inner wall of the tube.

9. A system according to claim 4, characterized in that the guide means is formed of a flexible tie (30) which extends axially from the bottom (3) of the bottle and extends into a guide with an internal zigzag or bent passage-way (31), retained at the upper portion (5) of the bottle (1) and the return-preventing stop means comprises teeth (31a) in the zigzag or bent passage-way of the guide (31) and co-operating with teeth (30a) formed along the flexible tie (30).

10. A system according to claim 4, characterized in that the guide means is formed of a rod (310) which is made fast inside of and to the bottle (1) preferably axially and of a frame (311) which projects in substantially perpendicular relation to the inner wall of the bottle, for example with several cross arms and bored through in its center (312) for the passage of the said rod (310) and characterized in that the return-preventing stop means comprises cogs or teeth (314, 315) on the aforesaid rod co-operating with a flexible tongue forming a stop dog (313) made fast to the aforesaid frame and projecting radially into the aforesaid bore (312).

11. A system according to claims 2 and 3, characterized in that the pleated configuration of the circular cylindrical wall of the bottle exhibits helical folding lines (207) so as to co-operate with a stop member (33) which is retained in bearing relationship through the medium of a vertical rod forming a guide means (34) in the neck (5) of the bottle, the rotation of the rod (34) within the neck being made unidirectional in the direction of a reduction of volume of the bottle by a return-preventing interlocking means.

12. A system according to claim 11, characterized in that the stop member (33) co-operates with the inside of a whorl (204a) formed by the helically pleated wall of the bottle (1) or is bearing underneath peripheral edge flanges which are radially projecting inwards of the bottle from the helical folding lines (207).

13. A system according to claims 2 and 3, characterized in that the guide means (36) extends substantially longitudinally in the bottle (1) from its lower portion (3) or from its upper portion (6) and the return-preventing stop means is formed of peripheral edge flanges (37) perpendicular to the axis (H) of the bottle and projecting inwards of the bottle from the radially inner folding lines (7) of the pleated wall, and of at least one tooth or projection (36a) supported by the guide means (36) and engageable with these edge flanges (37).

14. A system according to any one of claims 3 to 13, characterized in that the return-preventing stop means comprises an anchoring member (11, 111) on the bottom of the bottle and another associated co-operating member intended to be inserted through the neck to be caused to be hooked onto the said anchoring member.

15. A system according to any one of claims 3 to 14, characterized in that the device (2) when it is retained at the level of the neck (5) of the bottle (1) is urged towards a simple bearing relationship with the latter by the engagement of the guide means and of the return-preventing stop means.

16. A system according to claim 15, characterized in that the bearing surface of the device (2) at the level of the neck (5) is caused to rest upon a corresponding surface inside of the neck (5).

17. A system according to claim 2, characterized in that the device (2) is formed of a return-preventing stop means co-operating with the internal pleated wall of the bottle which serves as a means for guiding the deformation, the said stop means comprising peripheral edge flanges (334) which are projecting inwards of the bottle (1) from the innermost folding lines (7a, 107) of the pleated wall (4, 104), and of a plurality of hook-like elements (335) projecting from each edge flange (334) in the direction of the height (H) of the bottle (1) and adapted to be hooked onto the immediately adjacent edge flange for locking the bottle (1) in the contracted position.

18. A system according to claim 17, characterized in that the aforesaid hooks (335) are arranged in staggered relationship on the different peripheral edge flanges (334) and may exhibit variable lengths.

19. A system according to any one of claims 3 to 18, characterized in that the return-preventing stop means also ensures a brake function preventing a spontaneous contraction or collapse of the bottle.

20. A system according to any one of the foregoing claims, in which the deformation occurs in the longitudinal direction (H) of the bottle and characterized in that the device is coaxial with the longitudinal axis (H) of the bottle (1) and symmetrical with respect to that axis.

## Patentansprüche

1. Aus einer zum Enthalten insbesondere einer gashaltigen Flüßigkeit bestimmten Flasche mit veränderlichem Rauminhalt (1) bestehendes System, derjenigen Gattung mit einer verformbaren äußeren Seitenwand (4, 104, 204) und einer zugeordneten zusammenwirkenden Vorrichtung (2), um die Flasche in einem einer Reihenfolge von Zuständen des inneren Rauminhalts zu halten und ihre fortschreitende Verformung von einem gegebenen Rauminhaltszustand bis zu einem anderen insbesondere mehr verringertem Rauminhaltszustand zu gestatten, dadurch gekennzeichnet, daß die vorgenannte Vorrichtung innerhalb der Flasche eingegliedert ist und in dieser zurückgehalten wird.

2. System nach Anspruch 1, dadurch gekennzeichnet, daß die verformbare äußere Seitenwand der Flasche in der Gestalt einer z.B. ziehharmonikaartigen gefältelten Wand vorliegt.

3. System nach Anspruch 1 oder 2, dadurch gekennzeichnet, daß die Vorrichtung (2) aus einem mit einem Mittel zur Führung der Verformung zusammenwirkenden Rücklaufsperrmittel besteht, wobei wenigstens das eine der besagten Mittel entweder durch den unteren Teil (3) oder den oberen Teil (5, 6) der Flasche oder durch beide zurückgehalten wird.

4. System nach Anspruch 3, dadurch gekennzeichnet, daß das Führungsmittel aus wenigstens zwei teilweise ineinandergesteckten Stücken besteht, die jeweils durch den unteren Teil (3) und den oberen Teil (5) der Flasche zurückgehalten werden und die während einer Rauminhaltverringerung der Flasche mehr ineinandergreifen, wobei das Rücklaufsperrmittel wenigstens zum Teil zwischen den besagten Stücken vorgesehen ist.

5. System nach Anspruch 4, dadurch gekennzeichnet, daß das Führungsmittel aus einem Stab oder einem teleskopartigen Rohr (10;100;20,21) mit ineinandersteckbaren Abschnitten (10a-10c;100a-100c;20,21), die sich in Axialrichtung in der Flasche erstrecken, besteht und das Rücklaufsperrmittel aus mindestens teilweise an der inneren und/oder äußeren Wand der ineinandersteckbaren Abschnitten gebildeten Rasten oder Zähnen (14, 15; 114, 115 ; 22, 23) besteht.

6. System nach Anspruch 4, dadurch gekennzeichnet, daß das Fürhungsmittel durch einen Stab (24) und einen hohlen Zylinder (25, 125), die sich in Axialrichtung in der Flasche erstrecken, gebildet wird und das Rücklaufsperrmittel ein Außengewinde (24a) an dem vorgenannten Stab und einen im Bereich des freien Endes (25b, 125b) des vorgenannten Rohres mit Innengewinde versehenen Teil (25b, 27) aufweist, wobei der besagte mit Innengewinde versehene Teil geeignet ist, sich auf den Gewindestab in der Richtung einer Rauminhaltverminderung der Flasche aufzuschrauben.

7. System nach Anspruch 6, dadurch gekennzeichnet, daß der Teil mit Innengewinde (25b) einstückig mit dem Rohr (25) gebildet ist, wobei das Rohr (25) mit seinem in der Höhe des Halses (5) zugänglichen oberen Ende (25a) drehbetätigbar ist und ein Sperrklinkenmechanismus zwischen der Innenwand des Halses der Flasche und dem besagten oberen Ende vorgesehen ist, um das letztere gegen Drehung in der der Raumhaltverminderung entgegengesetzten Richtung zu sichern.

8. System nach Anspruch 6, dadurch gekennzeichnet, daß der Teil mit Innengewinde ein eine in dem freien Ende (125b) des Rohres (125) käfigartig eingefügte Mutter (27) bildendes getrenntes Stück ist, wobei das obere Ende (125a) diese Rohres in dem Hals (5) gegen Drehung gesichert ist und der vorgenannte Sperrklinkenmechanismus (27b, 29) zwischen der besagten Mutter (27) und der Innenwand des Rohres vorgesehen ist.

9. System nach Anspruch 4, dadurch gekennzeichnet, daß das Führungsmittel durch ein biegsames Verbindungsglied (30) gebildet wird, das sich in Axialrichtung von dem Boden (3) ab der Flasche erstreckt und in eine am oberen Teil (5) der Flasche (1) zurückgehaltene Führung mit innerem zickzackförmigen oder abgewinkeltem Durchgang (31) eingreift und das Rücklaufsperrmittel mit entlang des biegsamen Verbindungsgliedes (30) gebildeten Zähnen (30a) zusammenwirkende Rasten (31a) in dem zickzackförmigen oder abgewinkelten Durchgang der Führung (31) aufweist.

10. System nach Anspruch 4, dadurch gekennzeichnet, daß das Fürhungsmittel aus einem Stab (310), der innen mit der Flasche (1) vorzugsweise in Axialrichtung fest verbunden ist und aus einem Beschlagglied (311) z.B. mit mehreren kreuzförmig angeordneten Armen, das etwa rechtwinklich von der Innenwand der Flasche vorspringt, und in seiner Mitte (312) für den Durchgang des besagten Stabes (310) durchbohrt ist, besteht und daß das Rücklaufsperrmittel Rasten oder Zähne (314,315) an dem vorgenannten Stab aufweist, welche mit einer mit dem vorgenannten Beschlagglied fest verbundene und in die vorgenannte Bohrung (312) verbundenen und in der vorgenannten Bohrung (312) radial vorspringenden eine Sperrknagge (313) bildenden biegsamen Zuge zusammenwirken.

11. System nach den Ansprüchen 2 und 3, dadurch gekennzeichnet, daß die gefältelte Gestaltung der kreisrundförmigen zylindrischen Wand der Flasche wendelförmige Faltungslinien (207) aufweist, um mit einem Sperrglied (33), das in abstützender Weise über einen ein Führungsmittel bildenden senkrechten Stab (34) in dem Hals (5) der Flasche zurückgehalten wird, zusammenzuwirken, wobei die Drehung des Stabes (34) in dem Hals derart angeordnet ist, daß sie nur in der Richtung einer Rauminhaltsverminderung der Flasche durch einen Rücklaufsperrklinkenmechanismus möglich ist.

12. System nach Anspruch 11, dadurch gekennzeichnet, daß das Sperrglied (33) mit dem inneren einer durch die wendelförmige gefältelte Wand der Flasche (1) gebildeten Windung (204a) zusammenwirkt oder sich unterhalb der Umfangsränder, die nach innen der Flasche von den wendelförmigen Faltungslinien (207) ab radial vorspringen, abstützt.

13. System gemäß den Ansprüchen 2 und 3, dadurch gekennzeichnet, daß das Führungsmittel (36) sich etwa in Längsrichtung in der Flasche (1) von ihrem unteren Teil (3) oder ihrem oberen Teil (6) ab erstreckt und das Rücklaufsperrmittel aus zur Achse (H) der Flasche senkrechten und zum Inneren der Flasche von den radial inneren Faltungslinien (7) ab der gefältelten Wand vorspringenden Umfangsrändern (36) und aus wenigstens einer Raste bzw. einem vorstehenden Teil (36a), die bzw. das durch das Führungsmittel (36) getragen wird und mit diesen Rändern (37) im Eingriff steht, besteht.

14. System nach irgendeinem der Ansprüche 3 bis 13, dadurch gekennzeichnet, daß das Rücklaufsperrmittel ein Glied (11, 111) zur Verankerung am Boden der Flasche und ein anderes zugeordnetes zusammenwirkendes Glied, das bestimmt ist, durch den Hals eingeführt zu werden, um sich an dem besagten Verankerungsglied anzuhaken, aufweist.

15. System nach irgendeinem der Ansprüche 3 bis 14, dadurch gekennzeichnet, daß die Vorrichtung (2), wenn sie in der Höhe des Halses (5) der Flasche (1) zurückgehalten wird, zur einfachen Abstützung an diesem letzteren durch das Ineingriffbringen des Furhrungsmittels und des Rücklaufsperrmittels beaufschlagt wird.

16. System nach Anspruch 15, dadurch gekennzeichnet, daß die Abstützfläche der Vorrichtung (2) in der Höhe des Halses (5) auf einer entsprechenden Fläche innerhalb des Halses (5) zu ruhen kommt.

17. System nach Anspruch 2, dadurch gekennzeichnet, daß die Vorrichtung (2) aus einem mit der gefältelten Innenwand der Flasche zusammenwirkenden Rücklaufsperrmittel, das als Führungsmittel für die Verformung dient, besteht, wobei das besagte Sperrmittel Umfangsränder (334) aufweist, die nach dem Inneren der Flasche (1) von den innersten Faltungslinien (7a, 107) ab der gefältelten Wand (4, 104) vorspringt und die Vorrichtung auch aus einer Vielzahl von von jedem Rand (334) ab in der Richtung der Höhe (H) der Flasche (1) vorspringenden hakenförmigen Elementen (335), die geeignet sind, sich an dem unmittelbar angrenzenden Rand anzuhaken, um die Flasche (1) in der zusammengezogenen Stellung zu sichern, besteht.

18. System nach Anspruch 17, dadurch gekennzeichnet, daß die vorgenannten Haken (335) an den verschiedenen Umfangsrändern (334) zickzackartig angeordnet sind und veränderliche Längen aufweisen können.

19. System nach irgendeinem der Ansprüche 3 bis 18, dadurch gekennzeichnet, daß das Rücklaufsperrmittel auch eine ein selbsttätiges Zusammenziehen der Flasche verhindernde Bremsfunktion gewährleistet.

20. System nach irgendeinem der vorangehenden Ansprüche, bei welchem die Verformung in der Längsrichtung (H) der Flasche stattfindet, dadurch gekennzeichnet, daß die Vorrichtung mit der Längsachse (H) der Flasche (1) koaxial und symmetrisch in bezug auf dieselbe ist.
